# EUROPÄISCHE PATENTANMELDUNG

(11) **EP 4 756 159 A1**
(43) Veröffentlichungstag der Anmeldung: **10.06.2026**
(21) Anmeldenummer: 25220292.4
(22) Anmeldetag: 03.12.2025
(51) Int. Cl.: E05B 47/00, E05B 65/10, E05C 7/04

(54) **KOMPAKTES SCHLOSS MIT SPINDELTRIEB**

(30) Priorität: 04.12.2024 DE 102024136133; 10.01.2025 DE 102025100652
(71) Anmelder: ASSA ABLOY Sicherheitstechnik GmbH, 72458 Albstadt (DE)
(72) Erfinder: Rittinger, Peter, 72474 Benzingen (DE); Hennecke, Gerhard, 42555 Velbert (DE)
(74) Vertreter: Louis Pöhlau Lohrentz

(57) **Zusammenfassung**

Es wird ein Schloss (2, 3) für eine Tür oder ein Fenster eines Gebäudes vorgeschlagen mit einem Schlossgehäuse (32), in dem eine Schlossnuss (31) und ein von dieser antreibbares Riegelelement (33, 34) aufgenommen ist sowie mit einem Motorantrieb (4) zum Betätigen des Riegelelements (33, 34). Um das Schloss bei hoher Funktionssicherheit möglichst kompakt aufzubauen, wird vorgeschlagen, dass der Motorantrieb (4) in dem Schlossgehäuse (32) zwischen Schlossnuss (31) und Rückwand (36) angeordnet ist und dass der Motorantrieb (4) als Spindelantrieb ausgebildet ist, wobei die Spindel (5) einen ersten Abschnitt (54) mit einem Spindelgewinde (52) und einen zweiten Abschnitt (55) mit einem dünneren Durchmesser als das Spindelgewinde (52) aufweist.

## Beschreibung

Die Erfindung betrifft ein Schloss für eine Tür oder ein Fenster eines Gebäudes gemäß den Merkmalen des Oberbegriffs des Anspruchs 1.

Solche motorisierten Schlösser werden in der Praxis für einflügelige oder zweiflügelige Drehtüren eines Gebäudes eingesetzt, um eine ferngesteuerte Entriegelung bzw. Verriegelung der Tür zu ermöglichen.

In der EP 0 935 039 A1 ist ein Schloss mit einem Schlossgehäuse gezeigt, wobei in dem Schlossgehäuse ein Motor mit einem Spindelantrieb angeordnet ist, um ein Riegelelement des Schlosses anzutreiben. Zudem kann das Schloss entweder über einen Schließzylinder oder über einen an der Innenseite manuell betätigbaren Drehknopf manuell betätigt werden. Nachteilig an dem Schloss ist sein relativ großes Schlossgehäuse, sodass es nicht in die üblichen Türen einbaubar ist, ohne die entsprechenden Bauräume zu vergrößern.

Die EP 1 283 318 A1 zeigt ein Schloss als Mehrfachverriegelungseinrichtung. Das Schloss weist ein zentrales Schlossgehäuse mit einer Schlossnuss und einem Schließzylinder sowie einem Schlossriegel und einer Schlossfalle als Riegelelemente auf. Ferner weist das Schloss eine Mehrfachverriegelung, die über eine Riegelstange angesteuert wird, auf. An der Riegelstange kann ein Motormodul mit einem Spindeltrieb angeordnet werden, um das Schloss motorisch zu betätigen. Auch hier ist der Nachteil, dass für den Motor ein spezieller Einbaurahmen vorgesehen werden muss, was bedeutet, dass die Tür, in die das Schloss eingebaut wird, extra zu bearbeiten ist.

Aus der EP 2 843 163 A2 ist eine Verriegelungsvorrichtung für ein Trennwandelement bekannt. Diese Verriegelungsvorrichtung weist ebenfalls einen Spindelantrieb zum Antrieb eines Laufschlittens auf.

Es ist die Aufgabe der vorliegenden Erfindung, ein Schloss mit motorischem Antrieb bereitzustellen, welches besonders kompakt und platzsparend aufgebaut ist und dabei eine hohe Funktionssicherheit aufweist. Insbesondere soll das Schloss durch den Motorantrieb von den Abmessungen her in herkömmliche Einbauräume einer Tür, eines Fensters passen, sodass die Tür oder das Fenster beim Einbau des motorischen Schlosses gegenüber dem Einbau eines rein mechanisch betätigbaren Schlosses nicht zusätzlich bearbeitet werden muss. Insbesondere soll ein Schloss bereitgestellt werden, dessen Außenabmessungen die in der DIN 18 251 festgelegten Maße nicht überschreiten.

Diese Aufgabe wird erfindungsgemäß durch ein Schloss mit den Merkmalen des Anspruchs 1 gelöst.

Erfindungsgemäß wird ein Schloss für eine Tür oder ein Fenster eines Gebäudes vorgeschlagen, insbesondere Einsteckschloss, vorzugsweise Aktivflügelschloss oder Passivflügelschloss, mit einem Schlossgehäuse, in dem eine Schlossnuss und wenigstens ein von der Schlossnuss antreibbares Riegelelement aufgenommen ist, wobei das Schlossgehäuse einen Schlossboden, eine Schlossdecke und einen Schlossstulp sowie eine dem Schlossstulp gegenüberliegend angeordnete Rückwand aufweist, sowie mit einem Motorantrieb, umfassend einen Antriebsmotor, eine Spindel sowie eine auf der Spindel linear beweglich gelagerte Spindelmutter und eine die Spindel mit dem Antriebsmotor verbindende Kupplung. Wesentlich dabei ist, dass der Motorantrieb in dem Schlossgehäuse zwischen Schlossnuss und Rückwand angeordnet ist, und dass die Spindel einen ersten Abschnitt mit Spindelgewinde und einen zweiten Abschnitt mit einem dünneren Durchmesser als der Durchmesser des Spindelgewindes oder des ersten Abschnitts aufweist.

Vorteilhafterweise weist die Spindel Abschnitte mit unterschiedlichen Durchmessern auf. Der erste Abschnitt mit Spindelgewinde dient der Führung und Lagerung der Spindelmutter. Dieser Durchmesser kann nicht beliebig verkleinert werden, da die Anforderungen an den zuverlässigen Antrieb einen bestimmten Durchmesser für das Spindelgewinde voraussetzen. Der zweite Abschnitt der Spindel weist einen dünneren Durchmesser als der Durchmesser des Spindelgewindes bzw. der Durchmesser des ersten Abschnittes auf und ermöglicht so eine kompaktere Bauform. Insbesondere können Schlosskomponenten näher an die Spindel herangerückt werden, oder die Spindel kann näher an Schlosskomponenten herangerückt werden. Dadurch kann eine höhere Packungsdichte in dem Schloss und damit auch kompaktere Abmessungen des Schlossgehäuses erzielt werden.

Vorzugsweise wird die untere Grenze des Durchmessers des zweiten Abschnitts durch das zu übertragende Drehmoment des Motors auf die Spindelmutter bestimmt. Überraschenderweise hat sich gezeigt, dass der Durchmesser des zweiten Abschnitts deutlich geringer ausfallen kann, als der Durchmesser des Spindelgewindes. Dies wird erfindungsgemäß zur Bewerkstelligung einer kompakteren Bauweise des Schlossgehäuses genutzt.

Insbesondere kann vorgesehen sein, dass der Durchmesser des zweiten Abschnitts weniger als 80% des Durchmessers des ersten Abschnitts oder des Spindelgewindes beträgt, oder weniger als 65 % des Durchmessers des ersten Abschnitts oder des Spindelgewindes beträgt, oder weniger als 50 % des Durchmessers des ersten Abschnitts oder des Spindelgewindes beträgt.

Vorzugsweise ist vorgesehen, dass der Durchmesser der Spindel in dem ersten Abschnitt bzw. in dem Abschnitt mit dem Spindelgewinde konstant ist. Das heißt, dass das Spindelgewinde auf seiner gesamten Länge einen konstanten Durchmesser aufweist.

Das Schloss kann als Einsteckschloss ausgebildet sein, insbesondere als ein Aktivflügelschloss für einen Gangflügel einer zweiflügeligen Tür, oder als Einsteckschloss für eine einflügelige Tür.

Das Schloss kann auch als Einsteckschloss für einen Passivflügel ausgebildet sein, vorzugsweise als ein Passivflügelschloss für einen Standflügel einer zweiflügeligen Tür.

Insbesondere kann das Schloss als Einsteckschloss für Rohrrahmentüren bzw. Rohrrahmenfenster ausgebildet sein.

Vorzugsweise wird unter Schlossgehäuse ein Gehäuse zur Aufnahme von Schlosskomponenten und/oder Riegelelementen verstanden. Insbesondere weist das Schlossgehäuse an seiner Vorderseite einen Stulp auf. Unter Schlosskomponenten werden beispielsweise Komponenten der Schlossmechanik wie Hebel, Getriebe, Führungen oder eine Schieberplatte verstanden. Das Schlossgehäuse kann aus einem Metall, beispielsweise Stahlblech oder Aluminiumblech ausgebildet sein.

Vorzugsweise wird unter Riegelelement des Schlosses ein Schlossriegel und/oder eine Schlossfalle und/oder eine Riegelstange und/oder ein Fallenschieber und/oder ein Riegelschieber verstanden.

Das Schlossgehäuse kann an seinen Schmalseiten Seitenwände aufweisen. Die Seitenwände können das Schlossgehäuse rundum abschließen. Alternativ können die Seitenwände auch nur teilweise abschließen und Durchbrüche für Riegelelemente oder Anschlüsse des Schlosses, wie beispielsweise Treibriegelstangen oder Anschlusskabel aufweisen. Die Rückwand des Schlosses schließt das Schossgehäuse vorzugsweise zur Rückseite hin ab. Die Rückwand kann als durchgehend geschlossene Rückwand oder als teilweise durchbrochene Rückwand ausgebildet sein.

Vorzugsweise kann vorgesehen sein, dass der Schlossboden oder die Schlossdecke jeweils als eine flache Platte oder als eine ebene Platte ausgebildet ist. Das hat den Vorteil, dass beispielsweise der Schlossboden als ein einfaches Stanzteil herstellbar ist. Auch die Schlossdecke kann dementsprechend als ein einfaches Stanzteil hergestellt werden. Um die Abmessungen des Schlossgehäuses möglichst gering zu halten bzw. eine hohe Packungsdichte des Schlossgehäuses zu erzielen, kann vorgesehen sein, dass der Schlossboden und/oder die Schlossdecke Aussparungen für Schlosskomponenten aufweist. Beispielsweise kann der Antriebsmotor teilweise in Aussparungen des Schlossbodens und/oder der Schlossdecke eingreifen oder diese durchgreifen. Dies ermöglicht die Verwendung eines Antriebsmotors mit größerem Durchmesser.

In einer vorzugsweisen Ausgestaltung kann vorgesehen sein, dass der Antriebsmotor unterhalb der Schlossnuss angeordnet ist und der erste Abschnitt der Spindel oberhalb der Schlossnuss angeordnet ist, oder dass der Antriebsmotor oberhalb der Schlossnuss angeordnet ist und der erste Abschnitt der Spindel unterhalb der Schlossnuss angeordnet ist. Dadurch ergibt sich eine besonders raumsparende Anordnung des Motorantriebs, da der Antriebsmotor und die Spindel sozusagen auf die Länge des Schlossgehäuses verteilt werden.

Vorzugsweise kann vorgesehen sein, dass der zweite Abschnitt der Spindel zwischen dem ersten Abschnitt der Spindel und dem Antriebsmotor oder der Kupplung angeordnet ist. Dadurch wird bewirkt, dass die Spindelmutter sozusagen am Ende der Spindel angeordnet ist und bis zur Oberseite des Schlossgehäuses bzw. bis zur Unterseite des Schlossgehäuses verfahrbar ist.

Insbesondere kann vorgesehen sein, dass der zweite Abschnitt der Spindel mit dem dünneren Durchmesser als ein taillierter Abschnitt ausgebildet ist. Insbesondere kann der zweite Abschnitt als eine Verjüngung der Spindel ausgebildet sein und/oder eine konkave Kontur aufweisen. Durch die Taillierung oder Verjüngung des Durchmessers wird ein sanfter Übergang zwischen den unterschiedlichen Durchmessern geschaffen. Dies ermöglicht einerseits einen besseren Kraftfluss entlang der Spindel und andererseits eine kostengünstigere Herstellung der Spindel, beispielsweise als Gussteil und/oder Frästeil.

Für einen kompakten Aufbau ist vorgesehen, dass die Spindel mit einem derart geringen Abstand zu der Schlossnuss angeordnet ist, dass die Schlossnuss in den zweiten Abschnitt der Spindel derart eingreift, dass das Spindelgewinde in axialer Richtung der Spindel gesehen, die Schlossnuss teilweise überdeckt.

Vorteilhafterweise kann vorgesehen sein, dass die Schlossnuss mittig einen kleineren Radius aufweist als jeweils an der Vorderseite und Rückseite (bzw. den Außenseiten) der Schlossnuss, um eine Aussparung für die Spindel zu bilden. Dadurch kann die Spindel mit ihrem zweiten Abschnitt zumindest teilweise zwischen der Vorderseite und der Rückseite der Schlossnuss angeordnet werden. Dadurch wird ermöglicht, dass die Spindel sehr nahe am Zentrum der Schlossnuss angeordnet werden kann und somit der Bauraum des Schlosses gut ausgenutzt wird.

Vorzugsweise kann vorgesehen sein, dass die Spindel einen dritten Abschnitt mit einem dünneren Durchmesser als der erste Abschnitt oder das Spindelgewinde aufweist. Dadurch können weitere Getriebeelemente der Schlossmechanik und/oder Schlosskomponenten dichter zu der Spindel gepackt werden. Beispielsweise kann ein Hebel und/oder ein Sensor und/oder eine schaltbare Sperrklinke in den dritten Abschnitt zumindest teilweise eingreifend ausgebildet werden, um die Abmessungen des Schlossgehäuses möglichst kompakt zu halten.

Dabei kann insbesondere vorgesehen sein, dass der dritte Abschnitt der Spindel zwischen dem zweiten Abschnitt und dem Antriebsmotor oder der Kupplung angeordnet ist, und dass der Durchmesser der Spindel zwischen dem zweiten Abschnitt und dem dritten Abschnitt größer ist als der Durchmesser in dem zweiten Abschnitt und größer ist als der Durchmesser in dem dritten Abschnitt.

Vorteilhafterweise kann bei einer Ausgestaltung vorgesehen sein, dass der Außendurchmesser des Antriebsmotors größer ist als das Hinterdornmaß des Schlosses. Beispielsweise kann das Hinterdornmaß des Schlosses 15 mm betragen, und der Außendurchmesser des Antriebsmotors kann 16 mm oder mehr betragen. Dies ermöglicht die Verwendung eines drehmomentstarken Motors auch bei Schlössern, die nur ein sehr kleines Hinterdornmaß aufweisen.

Vorzugsweise kann das Schloss als ein Rohrrahmenschloss ausgebildet sein, wobei die Höhe des Schlossgehäuses maximal 200 mm beträgt.

In einer vorzugsweisen Ausgestaltung kann vorgesehen sein, dass das Schloss als ein Passivflügelschloss ausgebildet ist, und als Riegelelemente eine obere Treibriegelstange und eine untere Treibriegelstange aufweist, wobei die obere Treibriegelstange über einen oberen Treibriegelstangenanschlussschieber und die untere Treibriegelstange über einen unteren Treibriegelstangenanschlussschieber in dem Schlossgehäuse verschiebbar gelagert sind, und dass die Spindelmutter den oberen Treibriegelstangenanschlussschieber direkt antreibt, oder dass die Spindelmutter den unteren Treibriegelstangenanschlussschieber direkt antreibt, um das Schloss motorisch zu entriegeln.

Alternativ dazu kann auch vorgesehen sein, dass das Schloss als ein Aktivflügelschloss ausgebildet ist und als Riegelelement einen Schlossriegel aufweist, der in dem Schlossgehäuse zwischen einer in das Schlossgehäuse zurückgezogenen entriegelnden Position und einer aus dem Schlossgehäuse ausgeschlossenen verriegelnden Position verfahrbar ist, und dass die Spindelmutter den Schlossriegel mittels eines Hebels oder einer Schieberplatte antreibt, um das Schloss motorisch zu entriegeln, oder um den Schlossriegel in die entriegelte Position zu verfahren.

Um einen mechanischen Schutz oder einen Schutz gegen Verschmutzung zu erzielen, kann vorgesehen sein, dass die Rückwand des Schlossgehäuses geschlossen ausgebildet ist, oder zumindest im Bereich der Spindel geschlossen ausgebildet ist.

In einer vorteilhaften Ausgestaltung kann vorgesehen sein, dass der Motorantrieb als eine austauschbare Baugruppe ausgebildet ist. Durch den austauschbaren Motorantrieb kann eine einfache Reparatur des Schlosses durchgeführt werden, indem der Motorantrieb bei einem Defekt gegen einen neuen Motorantrieb getauscht wird. Ferner kann der Motorantrieb auch weggelassen werden, um beispielsweise ein rein manuell bestätigbares Schloss zu schaffen.

Vorteilhafterweise kann vorgesehen sein, dass in dem Schlossgehäuse eine mit dem Motorantrieb verbindbare Steuerungseinrichtung angeordnet ist, wobei die Steuerungseinrichtung einen ersten Sensor zur Erkennung einer ersten Position und einen zweiten Sensor zur Erkennung einer zweiten Position der Spindelmutter aufweist, und wobei die Steuerungseinrichtung den Antriebsmotor zum Verfahren zwischen der ersten Position und der zweiten Position steuert.

In den Figuren sind beispielhafte Ausgestaltungen der Erfindung gezeigt und nachfolgend beschrieben. Dabei zeigen:
- Fig. 1: beispielhaft eine Verriegelungsvorrichtung mit erfindungsgemäßem Schloss;
- Fig. 2: eine schematische Ansicht eines erfindungsgemäßen Schlosses;
- Fig. 3: eine vergrößerte Darstellung des Motorantriebs aus Figur 2;
- Fig. 4: die Spindel in freigeschnittener Darstellung.

In den Figuren sind beispielhafte Ausgestaltungen des erfindungsgemäßen Schlosses 2, 3 dargestellt. Diese sollen nicht einschränkend verstanden werden. In den Figuren sind gleichwirkende Komponenten mit denselben Referenzzeichen versehen. Der Fachmann kann anhand seines handwerklichen Könnens die gezeigten unterschiedlichen Ausführungsbeispiele im Rahmen des durch die Ansprüche vorgegebenen Schutzbereichs miteinander kombinieren, ohne dabei den Erfindungsgedanken zu verlassen.

Die Fig. 1 zeigt eine schematische Darstellung einer Verriegelungsvorrichtung 1 mit erfindungsgemäßen Schlössern 2, 3 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist als erfindungsgemäßes Schloss 2 ein Panikschloss 2 auf, welches über eine Türklinke 21 betätigbar ist. Das Panikschloss 2 ist als ein selbstverriegelndes Panikschloss 2 ausgebildet und weist einen selbsttätig vorschießenden Riegel auf sowie eine Schlossfalle. Über einen Motorantrieb ist das Panikschloss 2 zudem motorisch bzw. ferngesteuert betätigbar. Der Motorantrieb ist mittels eines Anschlusskabels 161, welches durch den Gangflügel 15 und mittels eines flexiblen Kabelübergangs 171 über den Türrahmen 12 geführt ist, elektrisch angeschlossen.

In dem Standflügel 14 ist als erfindungsgemäßes Schloss 3 ein Passivflügelschloss 3 bzw. Treibriegelschloss 3 aufgenommen. Das Treibriegelschloss 3 weist eine obere Treibriegelstange 33 sowie eine untere Treibriegelstange 34 auf.

In der Darstellung der Fig. 1 ist das Treibriegelschloss 3 verriegelt, d.h. die beiden Treibriegelstangen 33 und 34 sind ausgefahren und verriegeln den Standflügel 14 mit dem Türrahmen 12 und dem Boden. Über eine Schlossnuss 31 kann das Treibriegelschloss 3 manuell entriegelt werden. Ferner weist das Treibriegelschloss 3 einen Motor auf, mittels dem das Treibriegelschloss 3 motorisch entriegelt werden kann. Das Anschlusskabel 16 des Motors ist durch den Standflügel 14 und mittels eines flexiblen Kabelübergangs 17 über den Türrahmen 12 geführt. Das Treibriegelschloss 3 weist einen Fallenaufnahmeraum sowie einen Riegelaufnahmeraum auf, in welche die Riegelelemente des Panikschlosses 2, also die Falle bzw. der Riegel, eingreifen können. Über Fallenschieber bzw. Riegelschieber kann mittels des Treibriegelschlosses 3 eine Entriegelung des Panikschlosses 2 erfolgen. Das heißt, dass bei einer Entriegelung des Treibriegelschlosses 3 zunächst eine Entriegelung des Panikschlosses 2 stattfindet, sodass der Gangflügel 15 geöffnet werden kann, wobei der Standflügel 14 über die Treibriegelstangen 33, 34 noch verriegelt ist. Erst bei vollständiger Entriegelung des Treibriegelschlosses 3 kann dann auch der Standflügel 14 geöffnet werden.

Fig. 2 zeigt ein Ausführungsbeispiel des erfindungsgemäßen Schlosses als ein Passivflügelschloss 3. Das Passivflügelschloss 3 weist ein Schlossgehäuse 32 auf, in dem eine Schlossnuss 31 drehbar gelagert ist. Ferner sind als Riegelelemente eine obere Treibriegelstange 33 und eine untere Treibriegelstange 34 in dem Schlossgehäuse 32 gelagert. Das Schlossgehäuse 32 ist an der Vorderseite durch einen Stulp 35 begrenzt. Dem Stulp 35 gegenüberliegend an der Rückseite des Schlosses 3 ist die Rückwand 36 des Schlossgehäuses 32 angeordnet. An der oberen bzw. unteren Schmalseite des Schlossgehäuses 32 sind dementsprechend Seitenwände zum Abschluss des Schlosses vorgesehen. Ferner umfasst das Schlossgehäuse 32 auch einen Schlossboden 37, der in Fig. 3 eingezeichnet ist, sowie eine in den Figuren nicht dargestellte Schlossdecke, die zur besseren Übersicht halber in den Figuren weggelassen wurde.

Die Riegelelemente 33, 34 des Schlosses 3 sind jeweils in Anschlussschiebern aufgenommen. Die obere Treibriegelstange 33 ist in einem oberen Treibriegelstangenanschlussschieber 331 aufgenommen. Die untere Treibriegelstange 34 ist in einem unteren Treibriegelstangenanschlussschieber 341 aufgenommen. Zum Verriegeln des Schlosses werden die beiden Treibriegelstangenanschlussschieber 331 und 341 betätigt, um die entsprechenden Treibriegelstangen 33 und 34 aus dem Schlossgehäuse 32 in ihre Verriegeltstellung auszufahren. Zum Entriegeln des Schlosses 3 werden die Treibriegelstangenanschlussschieber 331 und 341 in das Schlossgehäuse 32 eingezogen, nehmen dabei die Treibriegelstangen 33 und 34 mit in die Entriegeltstellung.

Der Antrieb der Treibriegelstangenanschlussschieber 331, 341 kann entweder manuell durch die Schlossnuss 31, oder motorisch ferngesteuert mittels des Motorantriebs 4 erfolgen.

Der Motorantrieb 4 umfasst den Antriebsmotor 41 mit der Steuerungseinrichtung 42, sowie die von dem Antriebsmotor 41 angetriebene Spindel 5. Der Motorantrieb 4 ist als Spindelantrieb ausgebildet. Die Spindel 5 weist einen ersten Abschnitt 54 mit einem Spindelgewinde 52 auf, auf dem eine Spindelmutter 51 linear verfahrbar geführt ist. Die Spindelmutter 51 wirkt mit dem oberen Treibriegelstangenanschlussschieber 331 zusammen, um diesen in die Entriegelungsrichtung zu beaufschlagen.

In den Figuren 3 und 4 ist die Spindel 5 vergrößert dargestellt. Fig. 3 zeigt die Spindel 5 eingebaut in dem Schlossgehäuse des Aktivflügelschlosses 3 der Figur 2, und Figur 4 zeigt die Spindel 5 freigeschnitten ohne weitere Bauelemente.

In Fig. 3 ist ersichtlich, dass die Spindel 5 mehrere Abschnitte mit unterschiedlichen Durchmessern aufweist. Der erste Abschnitt 54 mit dem Spindelgewinde 52 weist einen großen Durchmesser auf. An den ersten Abschnitt 54 in Richtung des Antriebsmotors 41 schließt sich der zweite Abschnitt 55 an. Der zweite Abschnitt 55 weist einen geringeren Durchmesser auf. Der zweite Abschnitt 55 ist tailliert, d.h. er weist einen stetigen Übergang von dem kleineren Durchmesser des zweiten Abschnitts 55 zu dem größeren Durchmesser des Spindelgewindes 52 auf.

Unterhalb des zweiten Abschnitts weist die Spindel 5 einen dritten Abschnitt 56 auf, der ebenfalls einen geringeren Durchmesser als das Spindelgewinde 52 besitzt. Unterhalb des dritten Abschnitts 56 befindet sich die Kupplung 53 der Spindel, mit welcher die Spindel 5 drehfest mit dem Antriebsmotor 41 verbunden ist.

Wie aus Fig. 3 ersichtlich ist, greift die Schlossnuss 31 in den zweiten Abschnitt 55 der Spindel 5 ein. Ferner ist die Schlossnuss 31 an ihrem Mittenteil mit einem geringeren Durchmesser als an ihren beiden Außenteile versehen, sodass die Spindel 5 sehr nahe des Drehpunktes der Schlossnuss verläuft. Durch diese beiden sich verstärkenden Effekte kann die Abmessung des Schlossgehäuses 32 relativ kompakt gehalten werden. Insbesondere ermöglicht die sehr nahe an dem Drehpunkt der Schlossnuss 31 verlaufende Spindel 5 die Verwendung eines Antriebsmotors 41 mit einem größeren Durchmesser als das Hinterdornmaß des Schlosses 3. Dadurch wird eine besonders kompakte Anordnung der Schlosskomponenten in dem erfindungsgemäßen Schloss 3 ermöglicht. Zudem kann ein Rohrrahmenschloss realisiert werden, welches motorisch und manuell antreibbar ist, und Abmessungen gemäß der DIN 18 251 aufweist und dabei mit einem Hinterdornmaß von 15 mm realisierbar ist.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Anschlusskabel
- 161: Anschlusskabel
- 17: flexibler Kabelübergang
- 171: flexibler Kabelübergang

- 2: Aktivflügelschloss/Panikschloss
- 21: Türklinke
- 22: Schlossgehäuse

- 3: Passivflügelschloss/Treibriegelschloss
- 31: Schlossnuss
- 32: Schlossgehäuse
- 33: obere Treibriegelstange
- 331: oberer Treibriegelstangenanschlussschieber
- 34: untere Treibriegelstange
- 341: unterer Treibriegelstangenanschlussschieber
- 35: Schlossstulp
- 36: Rückwand
- 37: Schlossboden

- 4: Motorantrieb
- 41: Antriebsmotor
- 42: Steuerungseinrichtung

- 5: Spindel
- 51: Spindelmutter
- 52: Spindelgewinde
- 53: Kupplung
- 54: erster Abschnitt
- 55: zweiter Abschnitt
- 56: dritter Abschnitt

- H: Hinterdornmaß

- L: Höhe des Schlosses

## Patentansprüche

1. Schloss (2, 3) für eine Tür oder ein Fenster eines Gebäudes, insbesondere Einsteckschloss, vorzugsweise Aktivflügelschloss (2) oder Passivflügelschloss (3),
mit einem Schlossgehäuse (22, 32), in dem eine Schlossnuss (31) und wenigstens ein von der Schlossnuss (31) antreibbares Riegelelement (33, 34) aufgenommen ist, wobei das Schlossgehäuse (32) einen Schlossboden (37), eine Schlossdecke und einen Schlossstulp (35) sowie eine dem Schlossstulp (35) gegenüberliegend angeordnete Rückwand (36) aufweist, sowie mit einem Motorantrieb (4), umfassend einen Antriebsmotor (41), eine Spindel (5) sowie eine auf der Spindel (5) linear beweglich gelagerte Spindelmutter (51) und eine die Spindel (5) mit dem Antriebsmotor (41) verbindende Kupplung (53),
**dadurch gekennzeichnet,**
**dass** der Motorantrieb (4) in dem Schlossgehäuse (32) zwischen Schlossnuss (31) und Rückwand (36) angeordnet ist, und dass die Spindel (5) einen ersten Abschnitt (54) mit Spindelgewinde und einen zweiten Abschnitt (55) mit einem dünneren Durchmesser als der Durchmesser des Spindelgewindes (52) oder des ersten Abschnitts (54) aufweist, und dass die Spindel (5) mit einem derart geringen Abstand zu der Schlossnuss (31) angeordnet ist, dass die Schlossnuss (31) in den zweiten Abschnitt (55) der Spindel (5) derart eingreift, dass das Spindelgewinde (52) in axialer Richtung der Spindel (5) gesehen, die Schlossnuss (31) teilweise überdeckt.

2. Schloss (2, 3) nach Anspruch 1,
**dadurch gekennzeichnet,**
**dass** der Durchmesser des zweiten Abschnitts (55) weniger als 80% des Durchmessers des ersten Abschnitts (54) oder des Spindelgewindes (52) beträgt, oder weniger als 65 % des Durchmessers des ersten Abschnitts (54) oder des Spindelgewindes (52) beträgt, oder weniger als 50 % des Durchmessers des ersten Abschnitts (54) oder des Spindelgewindes (52) beträgt.

3. Schloss (2, 3) nach einem der Ansprüche 1 oder 2,
**dadurch gekennzeichnet,**
**dass** der Antriebsmotor (41) unterhalb der Schlossnuss (31) angeordnet ist und der erste Abschnitt (54) der Spindel oberhalb der Schlossnuss (31) angeordnet ist, oder
**dass** der Antriebsmotor (41) oberhalb der Schlossnuss (31) angeordnet ist und der erste Abschnitt (54) der Spindel unterhalb der Schlossnuss (31) angeordnet ist.

4. Schloss (2, 3) nach einem der Ansprüche 1 bis 3,
**dadurch gekennzeichnet,**
**dass** der zweite Abschnitt (55) der Spindel zwischen dem ersten Abschnitt (54) der Spindel und dem Antriebsmotor (41) oder der Kupplung (53) angeordnet ist.

5. Schloss (2, 3) nach einem der vorhergehenden Ansprüche,
**dadurch gekennzeichnet,**
**dass** der zweite Abschnitt (55) mit dem dünneren Durchmesser als ein taillierter Abschnitt ausgebildet ist, insbesondere dass der zweite Abschnitt (55) als eine Verjüngung der Spindel (5) ausgebildet ist und/oder eine konkave Kontur aufweist.

6. Schloss (2, 3) nach einem der vorhergehenden Ansprüche,
**dadurch gekennzeichnet,**
**dass** die Schlossnuss (31) mittig einen kleineren Radius aufweist als jeweils an der Vorderseite und Rückseite der Schlossnuss (31), um eine Aussparung für die Spindel (5) zu bilden, derart dass die Spindel (5) mit ihrem zweiten Abschnitt (55) zumindest teilweise zwischen der Vorderseite und der Rückseite der Schlossnuss (31) verläuft.

7. Schloss (2, 3) nach einem der vorhergehenden Ansprüche,
**dadurch gekennzeichnet,**
**dass** die Spindel (5) einen dritten Abschnitt (56) mit einem dünneren Durchmesser als der erste Abschnitt (54) oder das Spindelgewinde (52) aufweist.

8. Schloss (2, 3) nach Anspruch 7,
**dadurch gekennzeichnet,**
**dass** der dritte Abschnitt (56) der Spindel (5) zwischen dem zweiten Abschnitt (55) und dem Antriebsmotor (41) oder der Kupplung (53) angeordnet ist, und dass der Durchmesser der Spindel (5) zwischen dem zweiten Abschnitt (55) und dem dritten Abschnitt (56) größer ist als der Durchmesser in dem zweiten Abschnitt (55) und größer ist als der Durchmesser in dem dritten Abschnitt (56).

9. Schloss (2, 3) nach einem der vorhergehenden Ansprüche,
**dadurch gekennzeichnet,**
**dass** der Außendurchmesser des Antriebsmotors (41) größer ist als das Hinterdornmaß (H) des Schlosses, insbesondere dass das Hinterdornmaß (H) des Schlosses 15 mm und der Außendurchmesser des Antriebsmotors (41) 16 mm oder mehr beträgt.

10. Schloss (2, 3) nach einem der vorhergehenden Ansprüche,
**dadurch gekennzeichnet,**
**dass** das Schloss als ein Rohrrahmenschloss ausgebildet ist, wobei die Höhe (L) des Schlossgehäuses (32) maximal 200 mm beträgt.

11. Schloss (2, 3) nach einem der vorhergehenden Ansprüche,
**dadurch gekennzeichnet,**
**dass** das Schloss als ein Passivflügelschloss (3) ausgebildet ist, und als Riegelelemente eine obere Treibriegelstange (33) und eine untere Treibriegelstange (34) aufweist, wobei die obere Treibriegelstange (33) über einen oberen Treibriegelstangenanschlussschieber (331) und die untere Treibriegelstange (34) über einen unteren Treibriegelstangenanschlussschieber (341) in dem Schlossgehäuse (32) verschiebbar gelagert sind, und
**dass** die Spindelmutter (51) den oberen Treibriegelstangenanschlussschieber (331) direkt oder über einen Schwenkhebel antreibt, oder dass die Spindelmutter (51) den unteren Treibriegelstangenanschlussschieber (341) direkt oder über einen Schwenkhebel antreibt, um das Schloss motorisch zu entriegeln.

12. Schloss (2, 3) nach einem der Ansprüche 1 bis 10,
**dadurch gekennzeichnet,**
**dass** das Schloss als ein Aktivflügelschloss (2) ausgebildet ist und als Riegelelement einen Schlossriegel aufweist, der in dem Schlossgehäuse (22) zwischen einer in das Schlossgehäuse (22) zurückgezogenen entriegelnden Position und einer aus dem Schlossgehäuse (22) ausgeschlossenen verriegelnden Position verfahrbar ist, und dass die Spindelmutter (51) den Schlossriegel mittels eines Hebels oder einer Schieberplatte antreibt, um das Schloss motorisch zu entriegeln, oder um den Schlossriegel in die entriegelte Position zu verfahren.

13. Schloss (2, 3) nach einem der vorhergehenden Ansprüche,
**dadurch gekennzeichnet,**
**dass** die Rückwand des Schlossgehäuses (32) geschlossen ausgebildet ist, oder zumindest im Bereich der Spindel (5) geschlossen ausgebildet ist.

14. Schloss (2, 3) nach einem der vorhergehenden Ansprüche,
**dadurch gekennzeichnet,**
**dass** der Motorantrieb (4) als eine austauschbare Baugruppe ausgebildet ist.

15. Schloss (2, 3) nach einem der vorhergehenden Ansprüche,
**dadurch gekennzeichnet,**
**dass** in dem Schlossgehäuse (32) eine mit dem Motorantrieb (4) verbindbare Steuerungseinrichtung (42) angeordnet ist, wobei die Steuerungseinrichtung (42) einen ersten Sensor zur Erkennung einer ersten Position und einen zweiten Sensor zur Erkennung einer zweiten Position der Spindelmutter (51) aufweist, und wobei die Steuerungseinrichtung (42) den Antriebsmotor (41) zum Verfahren zwischen der ersten Position und der zweiten Position steuert.
